# FASCICULE DE BREVET EUROPEEN

(11) **EP 1 827 869 B1**
(45) Date de publication et mention de la délivrance du brevet: **30.04.2008**
(21) Numéro de dépôt: 05798497.3
(22) Date de dépôt: 22.08.2005
(51) Int. Cl.: B43K 24/04

(54) **INSTRUMENT D"ECRITURE COMPORTANT UN SUPPORT DE CARTOUCHE**
SCHREIBINSTRUMENT MIT PATRONENHALTER
WRITING INSTRUMENT COMPRISING A CARTRIDGE HOLDER

(30) Priorité: 26.08.2004 FR 0409117
(43) Date de publication de la demande: 05.09.2007
(73) Titulaire: Société BIC, 92110 Clichy (FR)
(72) Inventeur: ROLION, Franck, F-95270 Belloy-en-France (FR)
(74) Mandataire: Vougny, Christophe
(86) Numéro de dépôt international: PCT/FR2005/002118
(87) Numéro de publication internationale: WO 2006/024793

(56) Documents cités:
- DE-A1- 2 854 285
- DE-U1- 9 114 693
- FR-A- 985 249

## Description

La présente invention se rapporte aux instruments d'écriture.

Plus particulièrement, l'invention concerne un instrument d'écriture comportant un fût s'étendant selon un axe longitudinal, une cartouche agencée à l'intérieur du fût et présentant une extrémité avant reliée à une pointe d'écriture et une extrémité arrière, un support de cartouche relié au fût et contre lequel l'extrémité arrière de la cartouche est en appui.

Dans l'art antérieur, il existe des supports de ce type présentant une base plane sensiblement perpendiculaire à l'axe longitudinal contre laquelle l'extrémité arrière de la cartouche vient en appui. Ces supports présentent l'avantage d'être faciles à réaliser et de nécessiter une faible quantité de matière plastique. Toutefois avec ces supports l'extrémité arrière de la cartouche n'est pas immobilisée ce qui peut avoir un effet néfaste sur le fonctionnement du mécanisme de sortie rétractation de la pointe et ce qui peut créer des bruits de cliquetis donnant à l'utilisateur une impression négative sur la qualité de l'instrument.

D'autres supports (voir par exemple DE-U-9114693) présentent un logement en forme de puits cylindrique dans lequel l'extrémité arrière de la cartouche est insérée de manière plus ou moins serrée. Ces supports ont toutefois le défaut d'être adaptés pour des cartouches présentant une extrémité arrière de diamètre sensiblement constant, ce qui pose des problèmes lorsque l'on veut utiliser ce support avec des cartouches présentant une forme légèrement différente. De plus, ce type de support nécessite des moules plus complexes pour former à la fois les parois latérales du support et le logement en creux recevant la cartouche.

La présente invention a pour but de réaliser un support de cartouche adapté pour recevoir des cartouches de forme sensiblement différentes sans toutefois augmenter de manière excessive la quantité de matière et la complexité du moulage.

A cet effet, selon l'invention, un instrument d'écriture du genre en question est caractérisé en ce que le support de cartouche comporte une base s'étendant dans un plan sensiblement transversal à l'axe longitudinal et au moins trois plots s'étendant globalement selon l'axe longitudinal depuis la base vers l'avant, chacun desdits plots présentant une face intérieure orientée vers l'axe longitudinal qui forme un angle aigu avec la portion de l'axe longitudinal s'étendant vers l'extrémité avant depuis la base, et entre lesquels est calée la cartouche.

Grâce à ces dispositions, la cartouche se positionne automatiquement entre les plots disposés sur la base du support lors de l'assemblage des différents éléments composant l'instrument d'écriture, et prend appui contre les plots de manière à être sensiblement parallèle à l'axe longitudinal.

Dans divers modes de réalisation de l'instrument d'écriture selon l'invention, on peut éventuellement avoir recours en outre à l'une et/ou à l'autre des dispositions suivantes :
- les faces intérieures sont planes et définissent au moins un cercle inscrit entre elles situé dans un plan transversal par rapport l'axe longitudinal, et de préférence coaxial à la base ;
- chaque plot présente une face extérieure orientée radialement vers l'extérieur, et au moins une face latérale s'étendant entre la face intérieure et la face extérieure, lesdites faces de l'ensemble des plots étant agencées les unes par rapport aux autres et présentant chacune une forme adaptée pour que l'ensemble des plots soit démoulable selon une direction radiale;
- l'instrument comporte trois plots, et un premier et un deuxième plot sont agencés en dehors d'un angle aigu, dit angle de dépouille, défini par deux plans parallèles à l'axe longitudinal et sécants en dehors de la base, cet angle présentant un sommet, et dans lequel le troisième plot est agencé dans ledit angle de dépouille;
- le troisième plot présente deux faces latérales qui forment un angle dont le sommet est dirigé vers le sommet de l'angle de dépouille et est situé plus près du sommet de l'angle de dépouille que le premier et le deuxième plot, la face latérale du premier plot et la face latérale du deuxième plot formant de préférence l'angle de dépouille ;
- les plots sont répartis angulairement de manière régulière ;
- la cartouche est sollicitée contre le support au moyen d'un ressort ;
- le support est relié au fût par un mécanisme de sortie et de rétractation de la pointe d'écriture ;
- le mécanisme est une pièce intégralement moulée avec le support.

Par ailleurs, l'invention a également pour objet un procédé de fabrication d'un instrument d'écriture comprenant une opération de moulage du support de cartouche dans laquelle on fournit un moule en deux parties qui sont des demi-coquilles, chaque partie présentant un plan de joint et des reliefs correspondant aux faces latérales des plots, et comprenant les étapes de :
- serrage des deux demi-coquilles contre leur plan de joint,
- d'injection d'une matière plastique, et
- de démoulage en écartant les deux demi-coquilles selon la direction radiale de démoulage.

D'autres caractéristiques et avantages de l'invention apparaîtront au cours de la description suivante d'un de ses modes de réalisation, donné à titre d'exemple non limitatif, en regard des dessins joints.

Sur les dessins :
- la figure 1 représente une vue en coupe longitudinale d'un instrument d'écriture comprenant un support de cartouche selon l'invention,
- la figure 2 représente une vue en perspective du support de cartouche selon l'invention,
- la figure 3 représente une vue de face du support de cartouche,
- la figure 4 représente une vue en coupe transversale d'un moule adapté pour réaliser le support de cartouche.

Sur les différentes figures, les mêmes références désignent des éléments identiques ou similaires.

La figure 1 représente un instrument d'écriture 10 qui comporte un fût tubulaire 12 s'étendant selon un axe longitudinal Z entre deux extrémités. Une extrémité avant 12a comporte un passage 14 pour une pointe d'écriture 16. Ladite pointe d'écriture 16 est reliée directement à une extrémité avant d'une cartouche 18 qui s'étend selon un axe sensiblement parallèle à l'axe longitudinal Z. La deuxième extrémité 12b du fût reçoit un support 20 contre lequel l'extrémité arrière de la cartouche 18 prend appui.

La cartouche 18 est sollicitée contre le support 20 au moyen d'un ressort 22, agencé entre des bossages de la cartouche et la paroi interne conique de l'extrémité avant 12a du fût située près de la pointe d'écriture. Le ressort 22 coopère avec un mécanisme de sortie et de rétraction de la pointe d'écriture 16, afin d'amener et de maintenir la pointe d'écriture 16 dans une position d'écriture ou dans une position de rangement. Le mécanisme est en une seule pièce intégralement moulée avec le support 20. Le mécanisme présente un bras élastique 23 muni de boutons 24 en saillie qui coopèrent avec des fenêtres réalisées dans le fût pour bloquer la cartouche 18 et par conséquent la pointe d'écriture 16, dans l'une ou l'autre des positions décrites précédemment.

La cartouche 18 prend appui sur le support à son extrémité arrière, par au moins trois points de contact, assurant une bonne stabilité. Le support 20 comporte une base 26 s'étendant dans un plan transversal perpendiculaire par rapport à l'axe longitudinal Z. La base 26 présente une surface de forme sensiblement identique à la section intérieure du fût 12, qui est ici sensiblement circulaire mais elle pourrait être polygonale de manière à coulisser librement avec un faible jeu dans le fût 12. La base 26 est concentrique au fût 12.

La base 26 comporte en outre trois plots 28, 30, 32 répartis angulairement de manière régulière sur la surface circulaire de la base 26. Chaque plot 28, 30, 32 s'étend globalement selon l'axe longitudinal Z depuis la base 26 vers la pointe d'écriture 16. Chacun des trois plots 28, 30, 32 présente une face intérieure 28a, 30a, 32a orientée vers l'axe longitudinal Z et formant un angle aigu avec l'axe longitudinal, de manière à ce que le sommet de l'angle formé par l'intersection de l'axe longitudinal Z et du plan défini par la face intérieure 28a, 30a, 32a d'un plot 28, 30, 32 soit dirigée vers l'extrémité arrière 12b du fût 12.

L'inclinaison des faces intérieures 28a, 30a, 32a des plots 28, 30, 32 permet de guider l'extrémité arrière de la cartouche 18 vers une position dans laquelle celle-ci est en contact avec chacun des trois plots, et par conséquent calée, et ce pour des cartouches présentant une extrémité arrière de diamètre sensiblement variable. Il est aussi possible pour une cartouche 18 de plus petit diamètre que son extrémité arrière repose directement sur la base tout en étant centrée par les plots 28, 30, 32.

Les faces intérieures 28a, 30a, 32a des trois plots 28, 30, 32 sont planes et définissent une pluralité de cercles inscrits entre elles situés dans un plan transversal perpendiculaire par rapport à l'axe longitudinal coaxial à la base 26. Cette disposition permet de guider l'extrémité arrière de la cartouche 18 de manière à centrer la cartouche 18.

Dans le cas où les dimensions de la cartouche 18 sont égales à celles d'un des cercles inscrits cités précédemment, l'extrémité arrière de la cartouche prend alors appui sur chacun des trois plots en un point.

Les plots 28, 30, 32 présentent aussi une face extérieure 28b, 30b, 32b, orientée radialement vers l'extérieur, et présentant une forme convexe épousant la paroi interne du fût 12, pour coulisser dans celui-ci.

Un premier 28 et un deuxième 30 plots présentent chacun une seule face latérale 28c, 30c qui s'étend entre la face intérieure 28a, 30a et la face extérieure 28b, 30b. Un troisième plot 32 présente deux faces latérales 32c, 32d s'étendant entre la face intérieure 32a et la face extérieure 32b. Tel que représenté à la figure 3, la face latérale 28c du premier plot 28 se situe dans un plan P1 passant par la face latérale 32c du troisième plot 32, et la face latérale 30c du deuxième plot 30 se situe dans un plan P2 passant par la deuxième face latérale 32d du troisième plot 32.

Les plans P1, P2 cités ci-dessus sont perpendiculaires à la base 26, et parallèles à l'axe Z. Ils forment un angle α dit angle de dépouille, et sont sécants selon une droite située en dehors de la base 26. Sur la figure 3, un point de cette droite est représenté par la référence S qui correspond au sommet de l'angle α. L'angle formé par lés deux plans, dit angle de dépouille α, est d'environ 5° dans le mode de réalisation représenté, mais pourrait être compris entre 2° et 15°, pour faciliter le démoulage sans réduire excessivement la taille des plots.

Le sommet S de l'angle de dépouille α est situé du côté du troisième plot 32, de manière à ce que le troisième plot 32 soit plus proche du sommet S de l'angle de dépouille α que les premier 28 et deuxième 30 plots.

En variante de réalisation le troisième plot 32 pourrait être compris dans l'angle de dépouille α avec des faces latérales 32c, 32d forment un angle dirigé vers le sommet S de l'angle de dépouille α. Les faces latérales 32c, 32d ne seraient alors pas coplanaires aux faces latérales 28c, 30c des premier 28 et deuxième 30 plots.

Les dispositions décrites ci-dessus permettent de caler la cartouche 18 sur le support 20 de manière facile, rapide et réversible. Cet assemblage peut donc se faire avec des tolérances de fabrication assez grandes. Ce qui diminue le coût de fabrication.

De plus la disposition des plots 28, 30, 32 permet une fabrication plus facile, qui sera mieux comprise à la lecture de ce qui suit.

Les plots 28, 30, 32 sont réalisés par moulage, au moyen d'un moule 36 en deux parties 38, 40, qui se présentent sous forme de demi coquilles. Chaque partie du moule 36 présente des reliefs correspondant aux faces latérales et aux faces intérieures des plots.

La figure 4 représente une vue en coupe transversale du moule 36 lorsque les deux parties 38, 40 sont rapprochées de manière à former l'empreinte des plots 28, 30, 32 sur la base 26. Sur cette figure, les parties hachurées correspondent à la section des deux parties 38, 40 du moule 36, qui seront légèrement en avant de la base 26 du support 20, lors du moulage. Les deux parties du moule s'étendent au-delà du cercle délimité par la base 26, et présentent un plan de joint J.

On appellera « relief » les parties du moule représentés à l'intérieur du cercle dessiné en pointillé sur la figure 4, ce cercle représentant le périmètre de la base 26.

La première partie 38 du moule présente un relief 42 de forme parallélépipédique, dans lequel deux faces opposées 44, 46 sont destinées à mouler les faces latérales 28c, 30c des premiers et deuxièmes plots 28, 30, et une face centrale 48 est destinée à mouler la face intérieure 32a du troisième plot 32.

Les autres reliefs 50, 52 représentés sur la figure 3 appartiennent à la deuxième partie 40 du moule 36. Chaque autre relief 50, 52, dits deuxièmes relief, présente une forme triangulaire dont les côtés en regard 54, 56 forment l'empreinte des faces latérales du troisième plot et les côtés opposés 58, 60 forment respectivement la face intérieure 28a, 30a des premier 28 et deuxième 30 plots.

Les deux faces opposées 44, 46 du premier relief 42 sont disposées sur des plans présentant un angle correspondant sensiblement à l'angle de dépouille α cité précédemment. Ainsi après moulage les faces latérales 28c, 30c des premier et deuxième plots 28, 30 sont orientées l'une par rapport à l'autre selon ledit angle de dépouille α.

Les côtés 54, 56 des deuxièmes reliefs 50, 52 du moule, qui forment l'empreinte des faces latérales 32c, 32d du troisième plot 32, sont aussi orientés l'un par rapport à l'autre selon ledit angle de dépouille α, car les côtés 54, 56 des deuxièmes reliefs 50, 52 passent chacun par un même plan que celui de chacun des deux côtés opposés 44, 46 du premier relief 42.

Ainsi après moulage, chaque faces latérales 32c, 32d du troisième plot 30 s'étend dans un même plan que respectivement la face latérale 28c du premier plot et la face latérale 30c du deuxième plot. Ce qui présente l'avantage d'avoir un moule avec des reliefs plus simples à réaliser.

Les deuxièmes reliefs 50, 52 du moule 36 coopèrent avec le premier relief 42, de manière à réaliser les autres faces des différents plots 28, 30, 32.

Après injection de la matière, les deux parties 38, 40 du moule 36 sont retirées selon une direction radiale R par rapport à l'axe longitudinal Z et dans un sens opposé. Sur la figure 4, cette direction correspond à la bissectrice de l'angle de dépouille α.

Les faces intérieures, latérales et extérieures des plots 28, 30, 32 présentent une direction normale ou une courbure orientée de manière à pouvoir être démoulée selon la direction radiale R.

Ces dispositions permettent de démouler facilement selon une direction radiale la base 26 avec les plots 28, 30, 32.

Afin de pouvoir utiliser un moule en deux parties démouler facilement la pièce, l'angle de dépouille α et l'angle formé par les deux faces latérales 32c, 32d du troisième plot 32 doivent présenter leur sommet S vers la même direction.

Si les faces latérales 32c, 32d du troisième plot 32 présentent un angle différent de l'angle α de dépouille, la largeur de la face intérieure 32a du troisième plot 32 doit être comprise dans l'angle de dépouille α.

Ces dispositions permettent d'assurer un démoulage facile de la base 26 et des plots 28, 30, 32.

## Revendications

1. Instrument d'écriture comportant :
- un fût (12) s'étendant selon un axe longitudinal (Z),
- une cartouche (18) agencée à l'intérieur du fût (12) et présentant une extrémité avant reliée à une pointe d'écriture (16) et une extrémité arrière,
- un support de cartouche (20) relié au fût (12) et contre lequel l'extrémité arrière de la cartouche (18) est en appui,
**caractérisé en ce que** le support (20) de cartouche (18) comporte une base (26) s'étendant dans un plan sensiblement transversal à l'axe longitudinal (Z) et au moins trois plots (28,30,32) s'étendant globalement selon l'axe longitudinal (Z) depuis la base (26) vers l'avant, chacun desdits plots (28,30,32) présentant une face intérieure (28a, 30a, 32a) orientée vers l'axe longitudinal (Z) qui forme un angle aigu avec la portion de l'axe longitudinal s'étendant vers l'extrémité avant depuis la base (26), et entre lesquels est calée la cartouche (18).

2. Instrument d'écriture selon la revendication précédente, dans lequel les faces intérieures (28a,30a,32a) sont planes et définissent au moins un cercle inscrit entre elles situé dans un plan transversal par rapport l'axe longitudinal (Z), et de préférence coaxial à la base (26).

3. Instrument d'écriture selon l'une des revendications précédentes, dans lequel chaque plot (28,30,32) présente une face extérieure (28b, 30b, 32b) orientée radialement vers l'extérieur, et au moins une face latérale (28c,30c,32c,32d) s'étendant entre la face intérieure (28a,30a,32a) et la face extérieure (28b,30b,32b), lesdites faces de l'ensemble des plots (28,30,32) étant agencées les unes par rapport aux autres et présentant chacune une forme adaptée pour que l'ensemble des plots (28,30,32) soit démoulable selon une direction radiale.

4. Instrument d'écriture selon la revendication 3, comportant trois plots et dans lequel un premier et un deuxième plot (28,30) sont agencés en dehors d'un angle aigu (α), dit angle de dépouille, défini par deux plans parallèles (P1,P2) à l'axe longitudinal (Z) et sécants en dehors de la base (26), cet angle présentant un sommet S, et dans lequel le troisième plot (32) est agencé dans ledit angle de dépouille (α) .

5. Instrument d'écriture selon la revendication 4, dans lequel le troisième plot (32) présente deux faces latérales (32c,32d) qui forment un angle dont le sommet est dirigé vers le sommet (S) de l'angle de dépouille (α) et est situé plus près du sommet (S) de l'angle de dépouille (α) que le premier (28) et le deuxième (30) plot, la face latérale (28c) du premier plot et la face latérale (30c) du deuxième plot (30) formant de préférence l'angle de dépouille (α).

6. Instrument d'écriture selon l'une quelconque des revendications précédentes, **caractérisé en ce que** les plots (28,30,32) sont répartis angulairement de manière régulière.

7. Instrument d'écriture selon l'une quelconque des revendications précédentes, dans lequel la cartouche (18) est sollicitée contre le support (20) au moyen d'un ressort (22).

8. Instrument d'écriture selon l'une quelconque des revendications précédentes, dans lequel le support (20) est relié au fût (12) par un mécanisme de sortie et de rétractation de la pointe d'écriture.

9. Instrument d'écriture selon la revendication précédente, dans lequel le mécanisme de sortie et de rétractation de la pointe d'écriture est une pièce intégralement moulée avec le support (20).

10. Procédé de fabrication d'un instrument d'écriture selon l'une des revendications 3 à 9, **caractérisé en ce qu'**il comprend une opération de moulage du support (20) de cartouche dans laquelle on fournit un moule (36) en deux parties (38,40) qui sont des demi-coquilles, chaque partie (38,40) présentant un plan de joint (J) et des reliefs correspondant aux faces latérales (28c,30c,32c,32d) des plots (28,30,32), et comprenant les étapes de :
- serrage des deux demi-coquilles (38,40) contre leur plan de joint (J),
- d'injection d'une matière plastique, et
- de démoulage en écartant les deux demi-coquilles (38,40) selon la direction radiale de démoulage.

## Claims

1. A writing instrument comprising:
- a barrel (12) extending along a longitudinal axis (Z),
- a cartridge (18) housed inside the barrel (12) and having a front end connected to a writing point (16) and a rear end, and
- a cartridge support (20) connected to the barrel (12) and against which the rear end of the cartridge (18) rests,
**characterized in that** the cartridge (18) support (20) comprises a base (26) extending in a plane lying approximately transversely to the longitudinal axis (Z) and at least three teeth (28, 30, 32) extending generally parallel to the longitudinal axis (2) from the base (26) forward, each of said teeth (28, 30, 32) having an inner face (28a, 30a, 32a) turned toward the longitudinal axis (Z) and forming an acute angle with the portion of the longitudinal axis extending toward the front end from the base (26), the cartridge (18) being wedged between said teeth.

2. The writing instrument as claimed in the preceding claim, in which the inner faces (28a, 30a, 32a) are planar and define, inscribed between said faces, at least one circle lying in a transverse plane with respect to the longitudinal axis (Z), and preferably coaxial with the base (26).

3. The writing instrument as claimed in either of the preceding claims, in which each tooth (28, 30, 32) has an outer face (28b, 30b, 32b) facing radially outward, and at least one lateral face (28c, 30c, 32c, 32d) extending between the inner face (28a, 30a, 32a) and the outer face (28b, 30b, 32b), said faces of the assembly of teeth (28, 30, 32) being set out with respect to each other, and each being shaped, in such a way that the assembly of teeth (28, 30, 32) is demoldable in a radial direction.

4. The writing instrument as claimed in claim 3, comprising three teeth and in which first and second teeth (28, 30) are arranged outside of an acute angle (α) , termed the clearance angle, defined by two planes (P1, P2) parallel to the longitudinal axis (Z) and intersecting outside of, the base (26), this angle having a vertex S; and in which the third tooth (32) is arranged inside said clearance angle (α).

5. The writing instrument as claimed in claim 4, in which the third tooth (32) has two lateral faces (32c, 32d) that form an angle whose vertex is toward the vertex (S) of the clearance angle (α) and is situated nearer to the vertex (S) of the clearance angle (α) than the first (28) and second (30) teeth, the lateral face (28c) of the first tooth and the lateral face (30c) of the second tooth (30) forming preferably the clearance angle (α).

6. The writing instrument as claimed in any one of the preceding claims, **characterized in that** the teeth (28, 30, 32) are distributed at regular angular intervals.

7. The writing instrument as claimed in any one of the preceding claims, in which the cartridge (18) is pressed against the support (20) by means of a spring (22).

8. The writing instrument as claimed in any one of the preceding claims, in which the support (20) is connected to the barrel (12) by a mechanism for extending and retracting the writing point.

9. The writing instrument as claimed in the preceding claim, in which the wriling-poirit extension and retraction mechanism is a component molded integrally with the support (20).

10. A method of making a writing instrument as claimed in one of claims 3 - 9, **characterized in that** it comprises a cartridge support (20) molding operation in which a mold (36) is supplied in two parts (38, 40) that are mold halves, each part (38, 40) having a parting line (J) and reliefs corresponding to the lateral faces (28c, 30c, 32c, 32d) of the teeth (28, 30, 32),
and comprising the following steps:
- clamping the two mold halves (38, 40) against their parting line (J),
- injecting a plastics material, and
- demolding by separating the two mold halves (38, 40) in the radial demolding direction.

## Patentansprüche

1. Schreibinstrument mit
- einem sich entlang einer Längsachse (Z) erstreckenden Schaft (12),
- einer Patrone (18), die im Innern des Schafts (12), angeordnet ist und ein mit einer Schreibspitze (16) verbundenes vorderes Ende und ein hinteres Ende aufweist, und
- einer Patronenstütze (20), die mit dem Schaft (12) verbunden ist und an der das hintere Ende der Patrone (18) anliegt,
**dadurch gekennzeichnet, dass** die Stütze (20) der Patrone (18) eine Basis (26), die sich in einer im Wesentlichen quer zur Längsachse (Z) verlaufenden Ebene erstreckt, und mindestens drei Zapfen (28, 30, 32) aufweist, die sich von der Basis (26) allgemein entlang der Längsachse (Z) nach vorne erstrecken und jeweils eine auf die Längsachse (Z)ausgerichtete Innenfläche (28a, 30a, 32a) aufweisen, die mit dem Abschnitt der Längsachse, der sich von der Basis (26) zum vorderen Ende erstreckt, einen spitzen Winkel bildet, und zwischen denen die Patrone (18) verkeilt ist.

2. Schreibinstrument nach dem vorhergehenden Anspruch, wobei die Innenflächen (28a, 30a, 32a) eben sind und mindestens einen Kreis zwischen ihnen definieren, der in einer quer zur Längsachse (Z) und vorzugsweise koaxial zur Basis (26) verlaufenden Ebene angeordnet ist.

3. Schreibinstrument nach einem der vorhergehenden Ansprüche, wobei jeder Zapfen (28, 30, 32) eine radial nach außen ausgerichtete Außenfläche (28b, 30b, 32b) und mindestens eine Seitenfläche (28c, 30c, 32c) hat, die sich zwischen der Innenfläche (28a, 30a, 32a) und der Außenfläche (28b, 30b, 32b) erstreckt, wobei die Flächen aller Zapfen (28, 30, 32) so bezüglich einander angeordnet sind und jeweils eine derartige Form aufweisen, dass alle Zapfen (28, 30, 32) in einer radialen Richtung entformbar sind.

4. Schreibinstrument nach Anspruch 3, mit drei Zapfen und wobei ein erster und ein zweiter Zapfen (28, 30) außerhalb eines spitzen Winkels (α), Verjüngungswinkel genannt, angeordnet sind, wobei der Winkel von zwei parallel zur Längsachse (Z) verlaufenden und sich außerhalb der Basis (26) schneidenden Ebenen (P1, P2) definiert wird und eine Spitze (S) hat, und wobei der dritte Zapfen (32) im Verjüngungswinkel (α) angeordnet ist.

5. Schreibinstrument nach Anspruch 4, wobei der dritte Zapfen (32) zwei Seitenflächen (32c, 32d) hat, die einen Winkel bilden, dessen Spitze zur Spitze (S) des Verjüngungswinkels (α) gerichtet und näher an der Spitze (S) des Verjüngungswinkels (α) gelegen ist als der erste (28) und der zweite (30) Zapfen, wobei die Seitenfläche (28c) des ersten Zapfens und die Seitenfläche (30c) des zweiten Zapfens (30) vorzugsweise den Verjüngungswinkel (α) bilden.

6. Schreibinstrument nach einem der vorhergehenden Ansprüche, **dadurch gekennzeichnet, dass** die Zapfen (28, 30, 32) regelmäßig winkelförmig verteilt sind.

7. Schreibinstrument nach einem der vorhergehenden Ansprüche, wobei die Patrone (18) die Stütze (20) über eine Feder (22) beaufschlagt.

8. Schreibinstrument nach einem der vorhergehenden Ansprüche, wobei die Stütze (20) über einen Mechanismus zum Ausfahren und Einziehen der Schreibspitze mit dem Schaft (12) verbunden ist.

9. Schreibinstrument nach dem vorhergehenden Anspruch, wobei der Mechanismus zum Ausfahren und Einziehen der Schreibspitze ein einstückig mit der Stütze (20) geformtes Teil ist.

10. Verfahren zur Herstellung eines Schreibinstruments nach einem der Ansprüche 3 bis 9, **dadurch gekennzeichnet, dass** es einen Vorgang zum Formen der Patronenstütze (20) umfasst, bei dem man eine Form (36) aus zwei Teilen (38, 40) bereitstellt, bei denen es sich um Halbschalen handelt, wobei jeder Teil (38, 40) eine Passungsfläche (J) und Reliefs aufweist, die den Seitenflächen (28c, 30c, 32c, 32d) der Zapfen (28, 30, 32) entsprechen, und bei dem
- die beiden Halbschalen (38, 40) gegen ihre Passungsfläche (J) festgeklemmt werden,
- ein Kunststoff eingespritzt wird und
- die Entformung vorgenommen wird, indem die beiden Halbschalen (38, 40) in der radialen Entformungsrichtung auseinandergenommen werden.
